# FASCICULE DE BREVET EUROPEEN

(11) **EP 0 418 275 B1**
(45) Date de publication et mention de la délivrance du brevet: **17.03.1993**
(21) Numéro de dépôt: 89906127.9
(22) Date de dépôt: 03.05.1989
(51) Int. Cl.: A41D 15/00, A41D 31/00, A63H 3/52

(54) **PROCEDE DE REALISATION DE VETEMENTS MODULABLES**
VERFAHREN ZUR HERSTELLUNG ANPASSUNGSFÄHIGER KLEIDUNG
METHOD FOR MAKING MODULATABLE GARMENTS

(30) Priorité: 03.05.1988 FR 8805932
(43) Date de publication de la demande: 27.03.1991
(73) Titulaire: NIEDAJKASZA, Mauricette, F-33700 Mérignac (FR)
(72) Inventeur: NIEDAJKASZA, Mauricette, F-33700 Mérignac (FR); NIEDAJKASZA, Bruno, F-33700 Mérignac (FR); NIEDAJKASZA, Catherine, F-33700 Mérignac (FR)
(74) Mandataire: Joly, Jean-Jacques
(86) Numéro de dépôt international: FR8900216
(87) Numéro de publication internationale: WO8910706

(56) Documents cités:
- FR-A- 2 098 869
- US-A- 3 010 169
- US-A- 3 662 404

## Description

L'invention se rapporte à un procédé de réalisation de vêtements modulables.

De façon classique, la confection de vêtements nécessite la réalisation d'un modèle (ou patron) servant de base pour la découpe de chaque partie du vêtement. Ce modèle peut être spécialement créé aux dimensions de la personne à laquelle est destiné le vêtement : on parle alors de couture "sur mesures" ; ou bien le modèle peut être de dimensions normalisées : on parle dans ce cas de "prêt à porter". Dans les deux cas, la découpe est suivie d'un assemblage des différentes parties du vêtement, par couture. Ce mode d'assemblage traditionnel présente des inconvénients : les vêtements ainsi fabriqués ne sont pas transformables facilement ; de plus les formes des parties devant être cousues étant différentes et variées, cela crée des pertes dans la matière de base.

Il a été proposé de réaliser des vêtements transformables ou modulables à partir d'éléments standards de formes diverses munis de moyens d'attache amovibles pour construire un vêtement désiré par assemblage d'éléments.

Ainsi, le brevet français No 2 079 865 divulgue un procédé de transformation pour vêtements et accessoires utilisant des éléments géométriques de faibles dimensions ayant chacun au moins un côté d'égale longueur. Pour l'assemblage des différents éléments, il est prévu au moins une perforation à proximité de chaque sommet de l'élément géométrique, perforation dans laquelle passe un anneau-ressort.

Le brevet français No 1 563 149 concerne un vêtement féminin réalisé grâce à la juxtaposition de bandes en tissu, cuir, ... assemblées entre elles par des agrafes, anneaux ou bandes munies de moyens d'accrochage mutuel.

Quant au brevet français No 2 399 810, il divulgue un procédé de fabrication de vêtements par assemblage de pièces détachées identiques ou différentes.

Enfin, le brevet US 3 662 404 a trait à un vêtement constitué d'un grand nombre de petits losanges reliés entre eux uniquement par leurs sommets, de sorte qu'un ensemble de jours apparaît entre ces losanges.

Toutefois, les documents qui viennent d'être cités montrent soit des vêtements de formes très simples, peu esthétiques, soit des vêtements de formes plus recherchées, mais qui alors nécessitent une pluralité d'éléments différents, d'où un stockage de tissu plus important.

La présente invention a pour but de fournir un procédé permettant de réaliser des vêtements modulables à la fois esthétiques et seyants sans demander une pluralité d'éléments de formes différentes.

Conformément à l'invention, ce but est atteint grâce à un procédé de réalisation de vêtement modulable par assemblage de pièces présentant des lignes d'assemblage qui reproduisent un motif de base unique en forme de losange dont la grande diagonale est parallèle à l'axe principal du corps, le tour de la ou de chaque partie du vêtement au niveau de la poitrine ou au niveau des hanches étant formé par une rangée de quatre pièces dont les lignes d'assemblage définissent quatre motifs de base en losange liés par leurs sommets situés aux extrémités des petites diagonales, les pièces étant munies de moyens d'attache aux sommets et sur les côtés des losanges définis par les lignes d'assemblage.

Avantageusement encore, la réalisation du vêtement est complétée par l'assemblage de pièces accessoires dont au moins certaines présentent des lignes d'assemblage définissant un motif en triangle qui constitue une fraction du motif de base en losange. Un côté du triangle peut être pourvu d'une coulisse.

Celles des pièces constitutives du vêtement qui présentent des lignes d'assemblage suivant le motif de base en losange peuvent avoir elles-mêmes une forme en losange avec des bords parallèles aux lignes d'assemblage. Il peut en être de même pour les pièces accessoires qui présentent des lignes d'assemblage suivant un motif en triangle constituant une fraction du motif de base en losange. Les bords d'une pièce se situent alors légèrement à l'extérieur des lignes d'assemblage de sorte qu'un recouvrement mutuel est obtenu entre pièces assemblées le long de deux bords respectifs.

En variante, au moins certaines des pièces constitutives du vêtement peuvent avoir une forme autre qu'en losange ou en fraction de losange, avec un bord ou plusieurs bords non parallèles aux lignes d'assemblage. Ainsi, une ou plusieurs pièces constitutives du vêtement peut présenter une partie libre formant par exemple un volant ou un rabat qui s'étend au-delà d'une ligne d'assemblage et ne participe pas à la tenue du vêtement.

Comme indiqué plus loin de façon plus détailée, le choix du losange comme motif de base pour les lignes d'assemblage des pièces constitutives du vêtement n'est pas arbitraire. Il offre de multiples avantages tant sur le plan technique que sur le plan esthétique.

La forme en losange est en effet la plus rationnelle pour épouser le corps. Les losanges sont disposés avec une diagonale, de préférence la plus grande diagonale, orientée verticalement. Les côtés des losanges forment alors des lignes obliques qui favorisent la liaison entre pièces, permettant de dégager facilement l'encolure et les emmanchures et donnent un caractère plus seyant au vêtement.

De plus, le choix de quatre losanges pour former le tour du vêtement au niveau de la poitrine permet de former de façon naturelle l'encolure et les emmanchures du vêtement. Dans le cas d'un vêtement comprenant une partie haute et une partie basse, le choix de quatre losanges pour former le tour du vêtement au niveau des hanches assure alors un complément harmonieux de la partie haute.

Lorsque les pièces constitutives du vêtement sont en tissu, les côtés des losanges sont de préférence dans le biais du tissu, ce qui donne à ces côtés une certaine souplesse et produit une meilleure cohésion entre les pièces assemblées.

Avantageusement, les dimensions des losanges sont choisies de telle sorte que la longueur utile de leur petite diagonale soit égale au quart du tour de poitrine d'une taille normalisée et à la moitié d'une grande diagonale. Grâce à cette rationalisation des dimensions des losanges, un vendeur de vêtements n'a besoin que d'un stock limité de pièces de vêtements, correspondant aux tailles normalisées.

Les moyens d'attache sont disposés sur les côtés et aux sommets des losanges. Différents moyens d'attache peuvent être utilisés comme, par exemple, des boutons, des boutons-pression, des lacets, ...

D'autres caractéristiques, détails et avantages du procédé selon l'invention seront mieux compris à la lecture de la description qui va suivre, faite en référence aux dessins annexés sur lesquels :
- les figures 1A à 1D illustrent le principe sur lequel est basé le procédé conforme à l'invention,
- la figure 2 montre une pièce de vêtement avec des lignes d'assemblage définissant un motif de base en forme de losange, utilisée pour la réalisation d'un vêtement suivant le procédé conforme à l'invention,
- les figures 3A et 3B montrent des pièces accessoires avec des lignes d'assemblage définissant un motif qui constitue une fraction du motif de base en losange,
- la figure 4 illustre un assemblage possible de pièces suivant le procédé conforme à l'invention, et
- les figures 5A et 5B illustrent un bouton-pression utilisable pour l'assemblage de pièces constitutives d'un vêtement.

Le procédé de réalisation de vêtements modulables selon l'invention repose sur l'utilisation de pièces présentant des lignes d'assemblage qui reproduisent un motif de base unique en forme de losange.

Le choix de la forme en losange vient de ce que la silhouette du corps humain s'inscrit dans un losange L (figure 1A) dont la grande diagonale est verticale et correspond sensiblement à la hauteur du sujet.

Comme montré par les figures 1B à 1D, en fractionnant le losange L en plusieurs losanges élémentaires 1 égaux juxtaposés ayant également leur grande diagonale verticale, il est possible d'approcher de façon très correcte la silhouette du corps, d'où la possibilité de réaliser un vêtement par assemblage de pièces suivant des losanges. Sur la figure 1B, les losanges élémentaires hachurés forment le devant ou le derrière de la partie haute d'un vêtement, au niveau de la poitrine tandis que, sur la figure 1C, les losanges élémentaires hachurés forment le devant ou le derrière de la partie basse d'un vêtement, au niveau des hanches. D'autres losanges élémentaires peuvent être utilisés pour compléter le vêtement, au moins au niveau de la taille (figure 1D).

La figure 2 illustre une pièce standard 1 avec des lignes d'assemblage 2 reproduisant le motif de base en losange. Dans l'exemple illustré, la pièce 1 est elle-même en forme de losange dont les bords sont parallèles à ceux du losange défini par les lignes 2. La pièce 1 est en tissu, cuir ou autre matière. De préférence, lorsque la pièce est en tissu, les côtés de la pièce 1 sont coupés dans le biais du tissu de sorte que les fils de chaîne et de trame sont parallèles aux diagonales du losange.

Les dimensions de la pièce 1 sont calculées comme suit. La petite diagonale d du losange défini par les lignes d'assemblage 2 est égale au quart du tour de poitrine ou de hanche de la personne à laquelle est destiné le vêtement. Dans le cas de vêtements dits "prêts à porter", on détermine plusieurs losanges théoriques dont les dimensions des petites diagonales sont calculées à partir des tours de poitrine ou de hanche correspondant aux tailles normalisées (38N, 40N, ...). La grande diagonale D du losange défini par les lignes d'assemblage 2 est choisie égale au double de la petite diagonale. Les dimensions de la pièce 1 sont choisies légèrement supérieures à celles du losange défini par les lignes d'assemblage 2 pour permettre un assemblage avec léger recouvrement des pièces au niveau de leurs sommets ou côtés assemblés. Par exemple, les diagonales de la pièce 1 ont une longueur supérieure d'environ 2 cm à celle des diagonales d et D.

Les moyens d'attache des pièces constitutives du vêtement entre elles (schématisés en 3) consistent par exemple en des boutons, des boutons-pression ou des oeillets pour le passage de lacets. Un mode de réalisation de boutons-pression est décrit plus loin en référence à la figure 5.

Les emplacements des moyens d'attache situés sur les lignes d'assemblage 2 sont définis de sorte que chaque côté du losange soit pourvu par exemple de trois attaches : une au milieu du côté et deux autres équidistantes du milieu, et voisines des sommets définissant le côté. En outre, chaque sommet de la pièce 1 est muni d'une attache.

Les parties principales du vêtement formées par les pièces 1 sont complétées par des parties accessoires qui présentent des lignes d'assemblage définissant une fraction du motif de base en losange. Ces dernières peuvent être, pour certaines, obtenues par fractionnement de la pièce standard 1. Ainsi, les figures 3A et 3B montrent deux pièces accessoires 4, 5 obtenues par découpe de la pièce 1 respectivement selon sa grande diagonale et selon sa petite diagonale. Sur deux de leurs côtés, les pièces accessoires 4, 5 sont munies de moyens d'attache 3 disposés comme sur les côtés de la pièce de base 1. Les moyens d'attache 3 sont situés sur les lignes d'assemblage 2 qui définissent un triangle constituant une fraction du motif de base en losange.

Dans le cas d'une découpe selon la petite diagonale d (figure 3b), les triangles ainsi obtenus seront avantageusement munis d'au moins un ourlet 6 sur la base du triangle, ourlet qui pourra éventuellement servir de coulisse pour resserrer col, poignet, taille ou ceinture selon l'emplacement du triangle dans le vêtement.

De plus, afin de ne pas avoir une surépaisseur de tissu dans la zone de recouvrement entre la pointe d'un triangle et les sommets de deux losanges voisins, la pointe du triangle pourra être coupée comme indiqué en 7 sur la figure 3B. La liaison se fera alors par les deux attaches les plus proches de la pointe enlevée.

La figure 4 illustre, sous forme développée à plat, un exemple de réalisation d'un vêtement conformément à l'invention.

Une première rangée de quatre pièces 1a à 1d est construite pour former le haut du vêtement. Les pièces ont leurs grandes diagonales verticales et sont assemblées par leurs sommets situés aux extrémités des petites diagonales. Une deuxième rangée identique de quatre pièces 1e à 1h est construite pour former le bas du vêtement. Les deux rangées peuvent être réunies par assemblage des sommets inférieurs des pièces de la rangée du haut avec les sommets supérieurs des pièces de la rangée du bas et/ou avec interposition de pièces 1i, 1j au niveau de la taille. Le vêtement ainsi formé peut être prolongé vers le bas par des pièces accessoires 5a, 5b.

Comme déjà indiqué, l'utilisation d'un motif de base en losange pour les lignes d'assemblage des pièces du vêtement apporte des avantages particuliers sur le plan pratique et sur le plan esthétique.

Les lignes obliques formées par les côtés des losanges permettent d'augmenter ou de diminuer progressivement l'ampleur dans la construction du vêtement et donnent une impression d'amincissement.

La présence de points de liaison entre les pièces non pas le long de lignes horizontales, mais au sommet de lignes obliques favorise un bon accrochage, bien "à plat", c'est-à-dire sans former d'ondulations le long des côtés des pièces.

Dans le cas de pièces 1 en tissu, les côtés du losange suivent avantageusement le biais du tissu, ce qui donne de la souplesse dans la liaison et une meilleure cohésion entre les pièces.

En outre, les parties en V que forment les côtés supérieurs de la rangée du haut de pièces 1a à 1d dégagent une encolure et des emmanchures, ce qui permet d'y adapter un col et des manches de formes appropriées et de conception libre.

Enfin, il est possible de munir le vêtement de poches intégrées dans un élément standard, les dimensions de celui-ci étant suffisantes à cet effet.

Un autre exemple de réalisation de vêtement peut consister à assembler uniquement quatre pièces de base par leurs sommets situés aux extrémités des petites diagonales pour former par exemple un chemisier ou encore l'élément de base d'un bermuda ou même d'un pantalon.

Un exemple supplémentaire de réalisation consiste en un assemblage de pièces sur un support muni de moyens d'attache compatibles avec ceux disposés suivant les lignes d'assemblage en losange ou en fraction de losange. On peut ainsi obtenir une jupe à partir d'une ceinture de forme libre ou un bustier à partir d'un collier.

Dans ce qui précède, on a envisagé la réalisation d'un vêtement à partir de pièces dont la forme correspond à celle du motif de base en losange ou d'une fraction en triangle de ce motif de base.

Les avantages résultant de l'utilisation d'un motif de base en losange sont conservés dans le cas où les pièces constitutives du vêtement, ou certaines d'entre elles ont une forme non en losange ou en triangle, dès lors qu'elles comprennent des lignes d'assemblage qui reproduisent le motif de base en losange ou une fraction de celui-ci s'inscrivant à l'intérieur des pièces. Lorsque ces pièces sont assemblées, elles présentent alors des parties libres, à l'extérieur des lignes d'assemblage. Ces parties libres ne participent pas à la tenue du vêtement. Elles constituent par exemple des rabats, tels que montré en 8 sur la figure 4, des volants ou autres éléments à vocation esthétique.

L'assemblage des pièces peut être réalisé au moyen de boutons-pression amovibles tels que celui illustré par les figures 5A et 5B.

Le bouton-pression comprend une partie mâle 10 et une partie femelle 20 qui passent à travers des trous formés dans les pièces 1 à assembler et munis d'oeillets métalliques 9 sertis dans la matière (tissu, cuir ou autre) des pièces 1. La partie mâle 10 comprend une tête 11 prolongée par une tige 12 qui, dans sa partie faisant saillie hors de l'oeillet 9 après avoir traversé celui-ci, présente une première gorge 13, pour le logement d'un jonc annulaire métallique de retenue 14, et une deuxième gorge 15 séparant l'extrémité 16 de la tige à profil arrondi du reste de cette tige. La partie femelle 20 comprend une tête 21 prolongée par une partie tubulaire 22 à l'extrémité de laquelle est formée une gorge 23 pour un jonc annulaire métallique de retenue 24. Des fentes longitudinales 25 sont formées dans la partie tubulaire 22 partageant celle-ci en lamelles 26, jusqu'à l'extrémité de celle-ci, afin de permettre une expansion de la partie femelle.

Lors de l'assemblage par pression des parties mâle et femelle, l'extrémité 16 de la partie mâle pénètre dans la partie femelle en écartant les lamelles 26, jusqu'à ce que le jonc 24 se trouve au niveau de la gorge 15.

Les boutons-pression qui viennent d'être décrits présentent l'avantage d'être amovibles, après enlèvement des joncs de retenue, ce qui permet de les échanger ou de les retourner selon les nécessités de transformation du vêtement. De plus, ils permettent une grande liberté d'assemblage des pièces du vêtement puisque celles-ci peuvent être assemblées recto ou verso, dessus ou dessous, et en plusieurs épaisseurs suivant nécessité.

La description qui vient d'être faite concernait la confection de vêtements pour une personne humaine mais l'invention couvre également la réalisation de vêtements à une échelle différente. C'est ainsi qu'à une échelle réduite, on peut envisager la confection de vêtements de poupée. Inversément, un facteur d'échelle supérieur permettra de réaliser par exemple des costumes de scène pour des mannequins géants.

## Revendications

1. Procédé de réalisation de vêtements modulables par assemblage de pièces (1) présentant des lignes d'assemblage (2) qui reproduisent un motif de base unique en forme de losange dont la grande diagonale est parallèle à l'axe principal du corps, le tour de la ou de chaque partie du vêtement, au niveau de la poitrine ou au niveau des hanches, étant formé par une rangée de quatre pièces dont les lignes d'assemblage définissent quatre motifs de base en losange liés par leurs sommets situés aux extrémités des petites diagonales, les pièces étant munies de moyens d'attache (3) qui sont prévus aux sommets et sur les côtés des losanges définis par les lignes d'assemblage (2).

2. Procédé selon la revendication 1, caractérisé en ce que la réalisation du vêtement est complétée par assemblage de pièces accessoires dont au moins certaines (4, 5) présentent des lignes d'assemblage définissant un motif en triangle qui constitue une fraction du motif de base en losange.

3. Procédé selon la revendication 2, caractérisé en ce que certaines au moins des pièces accessoires ont un bord pourvu d'une coulisse (6).

4. Procédé selon l'une quelconque des revendications 1 à 3, caractérisé en ce que la longueur (d) de la petite diagonale du motif de base (1) en losange est choisie sensiblement égale au quart du tour de poitrine ou de hanche correspondant à une taille normalisée.

5. Procédé selon l'une quelconque des revendications 1 à 4, caractérisé en ce que les motifs de base (1) en losange ont une grande diagonale sensiblement égale au double de la petite diagonale.

6. Procédé selon l'une quelconque des revendications 1 à 5, caractérisé en ce que les pièces sont des pièces de tissu et les lignes d'assemblage sont dans le biais du tissu.

7. Procédé selon l'une quelconque des revendications 1 à 6, caractérisé en ce que les moyens d'attache sont constitués par des boutons-pression amovibles formés par une partie mâle (10) et une partie femelle (20) passant dans des oeillets (9) sertis dans la matière constitutive des pièces de base (1).

8. Procédé selon l'une quelconque des revendications 1 à 7, caractérisé en ce qu'il est utilisé pour la réalisation de vêtements de poupée.

## Patentansprüche

1. Verfahren zur Herstellung von aus Einzelteilen (1) zusammensetzbarer Kleidung, deren Verbindungslinien (2) ein einzelnes Grundmotif in Rautenform wiederholen, deren große Diagonale parallel zur Hauptachse des Körpers verläuft, wobei der Umfang des Teils oder jeden Teils eines Kleidungsstücks in Höhe der Brust oder der Hüfte aus einer Reihe von 4 Stücken gebildet wird, deren Verbindungslinien 4 Grundmotive von Rauten definieren, die mit ihren Spitzen am Ende kleiner Diagonalen verbunden sind, wobei die Stücke mit Verbindungsmittel (3) versehen sind, die an den Spitzen und an den Seiten der durch die Verbindungslinien (2) definierten Rauten vorgesehen sind.

2. Verfahren gemäß Patentanspruch 1, dadurch gekennzeichnet, daß das Kleidungsstück vervollständigt wird mit zusätzlichen Verbindungsstücken, von denen wenigstens einige (4 bzw. 5) Verbindungslinien aufweisen, die das Motiv eines Dreiecks definieren, das ein Bruchteil des Grundmotivs in Rautenform ist.

3. Verfahren gemäß Patentanspruch 2, dadurch gekennzeichnet, daß wenigstens einige der zusätzlichen Stücke einen Rand mit Gleitfalz (6) aufweisen.

4. Verfahren gemäß einem der Patentansprüche 1 - 3, dadurch gekennzeichnet, daß die Länge (d) der kleinen Diagonalen des Grundmotivs (1) in Form einer Raute so gewählt ist, daß sie in etwa ein Viertel des Brust- oder Hüftumfangs entsprechend einer Standardgröße beträgt.

5. Verfahren gemäß einem der Patentansprüche 1 - 4, dadurch gekennzeichnet, daß die große Diagonale der Grundmotive (1) in Form einer Raute in etwa doppelt so groß ist als die kleine Diagonale.

6. Verfahren gemäß einem der Patentansprüche 1 - 5, dadurch gekennzeichnet, daß die Stücke Stoffstücke sind, bei denen Verbindungslinien in der Schräge der Stoffe verlaufen.

7. Verfahren gemäß einem der Patentansprüche 1 - 6, dadurch gekennzeichnet, daß die Verbindungsmittel aus lösbaren Druckknöpfen bestehen, die aus einem männlichen Teil (10) und einem weiblichen Teil (20) gebildet und die durch Ösen (9) im Material der Stücke (1) gesteckt werden.

8. Verfahren gemäß einem der Patentansprüche 1 - 7, dadurch gekennzeichnet, daß es zur Herstellung von Kleidungsstücken für Puppen verwendet wird.

## Claims

1. Method for producing modulable garments by assembling pieces (1) having assembling lines (2) which define a single diamond-shaped basic design whose large diagonal is parallel to the main axis of the body, the contour of the or each part of the garment comprising, around the chest or the hips, a row of four pieces whose assembling lines define four diamond-shaped basic designs joined together by their angles situated at the ends of the small diagonals, the pieces having fastening means (3) provided at the angles and on the sides of the diamond shapes defined by the assembling lines (2).

2. Method according to claim 1, characterized in that the production of the garment further involves assembling accessory pieces, some of which at least (4, 5) have assembling lines defining a triangle-shaped design which constitutes a fraction of the diamond-shaped basic design.

3. Method according to claim 2, characterized in that some at least of the accessory pieces have an edge provided with a hem for sliding in a tape (6).

4. Method according to any one of claims 1 to 3, characterized in that the length (d) of the small diagonal of the diamond-shaped basic design (1) is selected to be substantially equal to a quarter of the chest or hip measurement corresponding to a standard size.

5. Method according to any one of claims 1 to 4, characterized in that the diamond-shaped basic designs (1) have a large diagonal substantially equal to twice the small diagonal.

6. Method according to any one of claims 1 to 5, characterized in that the pieces are pieces of fabric and the assembling lines are bias cut in the fabric.

7. Method according to any one of claims 1 to 6, characterized in that the fastening means are constituted by removable press-studs composed of a male part (10) and a female part (20) passing through eyes (9) crimped into the material constituting the basic pieces (1).

8. Method according to any one of claims 1 to 7, characterized in that it is used for producing dolls' clothes.
